# EUROPÄISCHE PATENTSCHRIFT

(11) **EP 2 834 552 B1**
(45) Veröffentlichungstag und Bekanntmachung des Hinweises auf die Patenterteilung: **19.06.2019**
(21) Anmeldenummer: 13706251.9
(22) Anmeldetag: 25.02.2013
(51) Int. Cl.: F21S 45/43, F21S 45/49, F21S 41/16, F21S 45/48, F21S 45/47

(54) **BELEUCHTUNGSVORRICHTUNG FÜR EIN KRAFTFAHRZEUG**
ILLUMINATION APPARATUS FOR A MOTOR VEHICLE
DISPOSITIF D'ÉCLAIRAGE POUR VÉHICULE AUTOMOBILE

(30) Priorität: 03.04.2012 DE 102012205434
(43) Veröffentlichungstag der Anmeldung: 11.02.2015
(73) Patentinhaber: Bayerische Motoren Werke Aktiengesellschaft, 80809 München (DE)
(72) Erfinder: ERDL, Helmut, 83126 Flintsbach (DE); TROJAK, Thomas, 83553 Jakobneuharting (DE)
(86) Internationale Anmeldenummer: PCT/EP2013/053681
(87) Internationale Veröffentlichungsnummer: WO 2013/149764

(56) Entgegenhaltungen:
- EP-A1- 2 077 420
- WO-A1-2009/048436
- DE-A1-102006 034 353
- DE-A1-102006 057 553
- JP-A- 2004 127 782
- JP-A- 2006 286 395
- US-A1- 2011 308 770

## Beschreibung

Die Erfindung betrifft eine Beleuchtungsvorrichtung für ein Kraftfahrzeug gemäß dem Oberbegriff des Anspruchs 1.

Im Bereich der Kraftfahrzeugtechnik kommen heutzutage vermehrt Beleuchtungsvorrichtungen basierend auf LEDs bzw. Laserdioden zum Einsatz. Bei der Verwendung von Laserdioden besteht das Problem, dass diese nur bis zu um mindestens 20° C niedrigere Gehäusetemperaturen als LEDs verwendet werden können, jedoch im Betrieb der Beleuchtungsvorrichtung wesentlich höhere Temperaturen auftreten. Insbesondere kann die Innenluft einer Beleuchtungsvorrichtung in typischen Anwendungssituationen eine Temperatur von 100 °C aufweisen. Demzufolge müssen bei der Verwendung von Laserlichtquellen aktive Kühleinrichtungen in der Form von Wärmepumpen, wie z.B. Peltier-Elemente, vorgesehen werden, um die Innenluft der Beleuchtungsvorrichtung auf eine Betriebstemperatur für Laserdioden abzukühlen: Wärmepumpen haben jedoch den Nachteil, dass sie einen geringen Wirkungsgrad aufweisen.

Die Druckschrift US 2011/0308770 A1 offenbart eine Beleuchtungsvorrichtung für ein Kraftfahrzeug gemäß dem Oberbegriff des Anspruchs 1.

In der Druckschrift EP 2 077 420 A1 ist eine Beleuchtungsvorrichtung für ein Kraftfahrzeug gezeigt, welche als Lichtquelle LEDs umfasst. Mittels einer wärmeleitenden Einrichtung wird die von den LEDs generierte Wärme hin zu einem Wärmeableitungselement geführt.

Aufgabe der Erfindung ist es, eine energieeffiziente Beleuchtungsvorrichtung für ein Kraftfahrzeug mit einer Laserlichtquelle zu schaffen.

Diese Aufgabe wird durch die Beleuchtungsvorrichtung gemäß Patentanspruch 1 gelöst. Weiterbildungen der Erfindung sind in den abhängigen Ansprüchen definiert.

Die erfindungsgemäße Beleuchtungsvorrichtung ist für ein Kraftfahrzeug, insbesondere einen PKW und gegebenenfalls auch einen LKW, vorgesehen. Sie umfasst eine Lichtquelle aus einer Anzahl von Laserdioden. Insbesondere enthält die Laserlichtquelle dabei mehrere Laserdioden, vorzugsweise zwischen drei und acht Laserdioden. Nichtsdestotrotz kann auch lediglich eine einzelne Laserdiode vorgesehen sein. Insbesondere kommen Laserdioden mit einer jeweiligen Leistung von mindestens 1 W und vorzugsweise zwischen 1,5 und 5 W zum Einsatz. Die Beleuchtungsvorrichtung beinhaltet ferner eine in einem Gehäuse angeordnete optische Einrichtung zur Erzeugung einer vorgegebenen Lichtverteilung aus dem Licht der Lichtquelle. Der Aufbau einer solchen optischen Einrichtung ist dabei an sich bekannt und kann je nach Anwendungsfall unterschiedlich sein. Insbesondere kann die optische Einrichtung zur Erzeugung der entsprechenden Lichtverteilung einen oder mehrere Reflektoren (z.B. Halbschalenreflektoren) und/oder eine oder mehrere Linsen umfassen.

Die Beleuchtungsvorrichtung umfasst eine Wärmesenke, welche derart ausgestaltet bzw. angeordnet ist, dass sie im Betrieb der Lichtquelle generierte Wärme im Wesentlichen ohne Zwischenschaltung der aus dem Inneren des Gehäuses stammenden Innenluft aufnimmt und die aufgenommene Wärme an die von außerhalb des Gehäuses stammende Außenluft wiederum im Wesentlichen ohne Zwischenschaltung der Innenluft abgibt. Die Wärmesenke gewährleistet somit einen Wärmeübertrag von der Lichtquelle zu der Außenluft ohne Beteiligung der Innenluft, was impliziert, dass der Wärmeübertrag ohne Vermengung der Außenluft mit der Innenluft stattfindet. Der Begriff der Wärmesenke ist hier und im Folgenden weit zu verstehen und kann eine passive Kühleinrichtung und ggf. auch eine aktive Kühleinrichtung (z.B. Lüfter, Peltier-Element) bzw. Kombinationen solcher Kühleinrichtungen umfassen. Im Vergleich zum Stand der Technik kann erfindungsgemäß die Kühlleistung einer herkömmlichen Kühleinrichtung durch die Verwendung von Außenluft erhöht werden.

Die Erfindung beruht auf der Idee, dass über Außenluft als Kühlmedium für die Laserlichtquelle ein wesentlich besserer Wirkungsgrad im Betrieb der Beleuchtungsvorrichtung erreicht werden kann. Dabei wird auch gewährleistet, dass die Außenluft nicht direkt in das Innere des Gehäuses geleitet wird, denn dies würde zu einer unerwünschten Verschmutzung der empfindlichen optischen Flächen der optischen Einrichtung führen. Die Erfindung hat dabei besondere Vorteile für eine Beleuchtungsvorrichtung, bei der die Lichtquelle im Inneren des Gehäuses angeordnet ist, da in diesem Fall die Umgebungstemperatur sehr hoch ist und damit die Kühlung der Laserdioden der Lichtquelle besonders wichtig ist.

Ein besonders hoher Wirkungsgrad wird erfindungsgemäß dadurch erreicht, dass die Wärmesenke einen (passiven) Kühlkörper z.B. aus Metall oder einem anderen gut wärmeleitenden Material, umfasst, an dem die im Betrieb der Lichtquelle generierte Wärme abgeführt wird. Vorzugsweise umfasst der Kühlkörper dabei oberflächenvergrößernde Elemente, insbesondere Lamellen und/oder Rippen und/oder Stifte. Der Kühlkörper kann ferner zumindest teilweise als Vollkörper und/oder zumindest teilweise als Hohlkörper ausgestaltet sein. Zum effizienten Wärmeübertrag ist die Lichtquelle am Kühlkörper angeordnet, d.h. es besteht ein direkter Kontakt zwischen Lichtquelle und Kühlkörper zur Übertragung von thermischer Energie.

Erfindungsgemäß ist durch den Kühlkörper zumindest ein von der Innenluft separierter Kühlkanal zum Transport von Außenluft durch den Kühlkörper geführt. Der Kühlkörper umfasst somit im Inneren eine oder mehrere Durchführungen zum Transport der Außenluft. Hierdurch wird auf einfache Weise die Trennung der Außenluftzufuhr von der Luft im Inneren des Gehäuses erreicht.

Erfindungsgemäß ist der Kühlkörper ganz im Inneren des Gehäuses der Beleuchtungsvorrichtung angeordnet. Nichtsdestotrotz besteht auch die Möglichkeit, den Kühlkörper derart auszuführen, dass er zumindest teilweise außerhalb des Gehäuses angeordnet ist.

Erfindungsgemäß ist in einem Bereich der Außenseite des Kühlkörpers und/oder des Kühlkanals, an dem kein Wärmeübertrag zwischen Lichtquelle und Kühlkörper und/oder Kühlkanal erfolgt, eine thermische Isolation vorgesehen. Auf diese Weise wird verhindert, dass zusätzlich heiße Umgebungsluft der Beleuchtungsvorrichtung, deren Wärmeleistung nicht von der Lichtquelle stammt, auch diesen Kühlkörper bzw. Kühlkanal thermisch belastet.

In einer Ausgestaltung der erfindungsgemäßen Beleuchtungsvorrichtung ist ein Lüfter zur Zufuhr von Außenluft zur Wärmesenke vorgesehen, wobei der Lüfter vorzugsweise au-ßerhalb des Gehäuses angeordnet ist, so dass hierüber gut Außenluft zur Wärmesenke geführt werden kann. Vorzugsweise ist der Lüfter im Kühlkanal vorgesehen. Vorzugsweise transportiert der Lüfter dabei kühlere Luft von einer kühleren Stelle des Kraftfahrzeugs heran, insbesondere mittels eines Schlauchs bzw. Luftkanals.

Zusätzlich zu einem Kühlkörper kann die in der Beleuchtungsvorrichtung verwendete Wärmesenke auch eine sog. Heatpipe umfassen, welche auch als Wärmerohr bezeichnet wird. Das Funktionsprinzip von Heatpipes ist dabei an sich bekannt. Eine Heatpipe stellt einen Wärmeübertrager dar, der unter Nutzung von Verdampfungswärme eines Stoffes einen effizienten Wärmetransport ermöglicht. In einer bevorzugten Variante ist die Lichtquelle an der Heatpipe angeordnet, d.h. die Lichtquelle hat einen direkten Kontakt zur Heatpipe. In einer weiteren Ausgestaltung wird die im Betrieb der Lichtquelle generierte Wärme über die Heatpipe an einen zumindest teilweise außerhalb des Gehäuses angeordneten Kühlkörper abgeführt, der ggf. dem oben beschriebenen Kühlkörper entsprechen kann. Aufgrund der Anordnung des Kühlkörpers außerhalb des Gehäuses wird eine Kühlung desselben durch Außenluft erreicht, ohne dass die Außenluft in das Innere des Gehäuses geführt wird.

In einer bevorzugten Ausführungsform der Erfindung wird mit der Laserlichtquelle monochromatisches Licht erzeugt, wobei ein Konvertierungselement zur Wandlung des Lichts in Weißlicht vorgesehen ist. Solche Konvertierungselemente sind an sich bekannt. Beispielsweise kann bei blauen/violetten Laserdioden mit einer Emissionswellenlänge von 450 nm/405 nm ein Phosphorkonvertierungselement aus Nitrid-Phosphor oder Oxidnitrid-Phosphor oder Cerium-dotiertem YAG-Phosphor zur Generierung von Weißlicht verwendet werden.

Je nach Anwendungsfall kann die erfindungsgemäße Beleuchtungsvorrichtung verschiedene Funktionalitäten übernehmen. In einer Ausführungsform umfasst die Beleuchtungsvorrichtung einen Scheinwerfer. Ein Scheinwerfer zeichnet sich dadurch aus, dass er aktiv die Umgebung des Fahrzeugs ausleuchtet. Gegebenenfalls kann die erfindungsgemäße Beleuchtungsvorrichtung auch eine Signalleuchte umfassen, welche sich dadurch auszeichnet, dass sie lediglich zur Signalgebung für andere Verkehrsteilnehmer dient. In einer bevorzugten Variante ist die Beleuchtungsvorrichtung derart ausgestaltet, dass im Betrieb als vorbestimmte Lichtverteilung eine Abblendlichtcharakteristik generiert werden kann. Gegebenenfalls kann die Beleuchtungsvorrichtung auch derart ausgestaltet sein, dass sie im Betrieb als vorgegebene Lichtverteilung eine Fernlichtcharakteristik generiert. Ferner besteht auch die Möglichkeit, dass die Lichtquelle und die optische Einrichtung bewegbar und insbesondere verschwenkbar bzw. verdrehbar im Gehäuse der Beleuchtungsvorrichtung angeordnet sind. Hierdurch können Funktionalitäten wie Abbiegelicht, adaptives Kurvenlicht und dergleichen realisiert werden.

Neben der oben beschriebenen Beleuchtungsvorrichtung betrifft die Erfindung ferner ein Kraftfahrzeug, welches eine oder mehrere der erfindungsgemäßen Beleuchtungsvorrichtungen umfasst.

Ein Ausführungsbeispiel der Erfindung wird nachfolgend anhand der beigefügten Fig. 1 detailliert erläutert. Diese Figur zeigt in schematischer Darstellung eine Ausführungsform der erfindungsgemäßen Beleuchtungsvorrichtung in der Form eines Scheinwerfers.

Der Scheinwerfer 1 der Fig. 1 ist in einem (nicht gezeigten) Kraftfahrzeug im Frontbereich verbaut und umfasst ein Gehäuse 3, in dessen Innerem eine Laserlichtquelle 2 sowie eine optische Einrichtung 4 vorgesehen ist. Die optische Einrichtung ist lediglich schematisch als Linse angedeutet und dient dazu, aus dem Licht der Lichtquelle 2 eine vorbestimmte Lichtverteilung gemäß der Funktionalität des Scheinwerfers zu generieren. In der Darstellung der Fig. 1 wird dabei aus der im Wesentlichen punktförmigen Laserlichtquelle 2 eine parallele Lichtverteilung erzeugt, welche z.B. eine Fernlichtcharakteristik darstellen kann. Der Verlauf der Lichtstrahlen ist durch entsprechende Pfeile P angedeutet.

Die Laserlichtquelle 2 umfasst eine Anzahl von Laserdioden, welche im Vergleich zu LEDs nur bis zu einer verminderten Gehäusetemperatur eingesetzt werden können, wie bereits oben erwähnt wurde. Zur effizienten Kühlung der Laserdioden wird deshalb eine Wärmesenke in der Form eines innenbelüfteten Kühlkörpers 5 verwendet, an dessen Au-ßenseite die Laserlichtquelle 2 angeordnet ist, so dass diese unmittelbar in Kontakt mit dem Kühlkörper ist. Der Kühlkörper ist ein Hohlkörper, der aus einem gut wärmeleitenden Material und insbesondere aus Metall besteht, um hierdurch einen guten Wärmeübertrag von der Laserlichtquelle 2 zum Kühlkörper zu erreichen. Zur effizienten Kühlung wird in der Ausführungsform der Fig. 1 durch den Kühlkörper 5 ein Kühlkanal geführt, dessen unteres und oberes Ende aus dem Gehäuse 3 herausragen und mit dem Bezugszeichen 6 bezeichnet sind. Durch den Kühlkanal wird Außenluft geführt, wobei die Führung der Außenluft schematisch durch die Pfeile P' angedeutet ist. Der Kühlkanal ist dabei von dem Inneren des Gehäuses 3 separiert, so dass sichergestellt wird, dass die zur Kühlung verwendete Außenluft nicht in Kontakt mit den Elementen im Inneren des Gehäuses kommt, wodurch eine Verschmutzung der Laserlichtquelle bzw. der empfindlichen optischen Elemente der optischen Einrichtung 5 verhindert wird.

Um einen effizienten Abtransport der Wärme der Laserlichtquelle über die Außenluft zu erreichen, ist in der Ausführungsform der Fig. 1 im Kühlkanal 6 ein schematisch angedeuteter Lüfter 7 vorgesehen, der außerhalb des Gehäuses 3 des Scheinwerfers angeordnet ist. Dieser Lüfter erzeugt den Luftstrom gemäß den Pfeilen P'. Der Lüfter kann ggf. auch die Funktion eines Kompressors übernehmen und durch eine Entspannung der Luft im Inneren des Kühlkörpers 5 zu einer weiteren Abkühlung führen. Im Inneren des Kühlkörpers 5 sind vorzugsweise oberflächenvergrößernde Elemente, insbesondere in der Form von Lamellen bzw. Rippen bzw. Stiften vorgesehen, um hierdurch eine gute Wärmeabgabe an die im Kühlkanal 6 geführte Außenluft zu erreichen. Die Außenseite des Kühlkörpers ist in dem Bereich, in dem kein Kontakt zur Laserlichtquelle 2 besteht, thermisch isoliert, um hierdurch zu vermeiden, dass an die Außenluft abgegebene Wärme wieder an den Innenraum des Scheinwerfers übertragen wird.

Gegebenenfalls können in der Ausführungsform der Fig. 1 entsprechende mechanische Einrichtungen vorgesehen sein, um eine Verdrehung bzw. Verschwenkung der Laserlichtquelle 2 und der optischen Einrichtung 4 innerhalb des Gehäuses 3 zu ermögliche, und hierdurch Funktionalitäten wie Abbiegelicht oder adaptives Kurvenlicht umzusetzen. Hierzu ist ein (nicht gezeigter) Mechanismus vorgesehen, der die Drehung des Kühlkörpers zusammen mit der Laserlichtquelle ermöglicht. Ebenso kann hierzu eine flexible Schlauchanbindung zwischen Scheinwerfergehäuse 3 und innen liegendem Kühler 5 verwendet werden. Zusätzlich zu einem Kühlkörper mit Kühlkanal kann zur Kühlung der Laserlichtquelle eine Heatpipe oder ein wärmeleitender bzw. metallischer Block verwendet werden. An einem Ende der Heatpipe bzw. des Blocks ist dabei die Laserlichtquelle vorgesehen, und das andere Ende der Heatpipe bzw. des Blocks führt aus dem Gehäuse des Scheinwerfers heraus und wird somit durch Außenluft gekühlt.

Die im Vorangegangenen beschriebene Ausführungsform weist eine Reihe von Vorteilen auf. Insbesondere wird in einer Beleuchtungsvorrichtung eines Kraftfahrzeugs eine Kühlung der Laserlichtquelle auf die erlaubte Betriebstemperatur auf einfache Weise durch Außenluft erreicht. Hierdurch wird der Wirkungsgrad der Beleuchtungsvorrichtung verbessert. Darüber hinaus wird ein direkter Austausch der kalten, eventuell verschmutzten Außenluft mit der heißen, reinen Innenluft im Gehäuse der Beleuchtungsvorrichtung vermieden. Ein solcher Austausch würde zur Verschmutzung der empfindlichen optischen Elemente im Inneren der Beleuchtungsvorrichtung und damit zu einer Beeinträchtigung des Betriebs der Beleuchtungsvorrichtung führen.

### Bezugszeichenliste

- 1: Beleuchtungsvorrichtung
- 2: Laserlichtquelle
- 3: Gehäuse
- 4: optische Einrichtung
- 5: Kühlkörper
- 6: Kühlkanal
- 7: Lüfter
- P, P': Pfeile

## Patentansprüche

1. Beleuchtungsvorrichtung für ein Kraftfahrzeug, umfassend eine im Inneren eines Gehäuses (3) angeordnete Lichtquelle (2) aus einer Anzahl von Dioden sowie eine in dem Gehäuse (3) angeordnete optische Einrichtung (4) zur Erzeugung einer vorgegebenen Lichtverteilung (P) aus dem Licht der Lichtquelle (2), wobei eine Wärmesenke (5) vorgesehen ist, welche derart ausgestaltet ist, dass sie im Betrieb der Lichtquelle (2) generierte Wärme im Wesentlichen ohne Zwischenschaltung der aus dem Inneren des Gehäuses stammenden Innenluft aufnimmt und die aufgenommene Wärme an die von außerhalb des Gehäuses (3) stammende Außenluft im Wesentlichen ohne Zwischenschaltung der Innenluft abgibt, wobei die Wärmesenke (5) einen im Inneren des Gehäuses (3) angeordneten Kühlkörper umfasst, an dem die Lichtquelle (2) angeordnet ist und an dem im Betrieb der Lichtquelle (2) generierte Wärme abgeführt wird, wobei durch den Kühlkörper zumindest ein von der Innenluft separierter Kühlkanal (6) zum Transport von Außenluft durch den Kühlkörper geführt ist,
**dadurch gekennzeichnet, dass** die Dioden Laserdioden sind und in einem Bereich der Außenseite des Kühlkörpers (5) und/oder des Kühlkanals (6), an dem kein Wärmeübertrag zwischen Lichtquelle (2) und Kühlkörper und/oder Kühlkanal (6) erfolgt, eine thermische Isolation vorgesehen ist.

2. Beleuchtungsvorrichtung nach Anspruch 1, **dadurch gekennzeichnet, dass** der Kühlkörper Lamellen und/oder Rippen und/oder Stifte umfasst und/oder zumindest teilweise ein Vollkörper und/oder zumindest teilweise ein Hohlkörper ist.

3. Beleuchtungsvorrichtung nach einem der vorhergehenden Ansprüche, **dadurch gekennzeichnet, dass** ein Lüfter (7) zur Zufuhr von Außenluft zur Wärmesenke (5) vorgesehen ist, wobei der Lüfter (7) vorzugsweise außerhalb des Gehäuses (3) angeordnet ist.

4. Beleuchtungsvorrichtung nach Anspruch 3, **dadurch gekennzeichnet, dass** der Lüfter (7) im Kühlkanal (6) vorgesehen ist, wobei der Lüfter (7) vorzugsweise kühlere Luft von einer kühleren Stelle des Kraftfahrzeugs herantransportiert.

5. Beleuchtungsvorrichtung nach einem der vorhergehenden Ansprüche, **dadurch gekennzeichnet, dass** die Wärmesenke (5) eine Heatpipe umfasst.

6. Beleuchtungsvorrichtung nach Anspruch 5, **dadurch gekennzeichnet, dass** die Lichtquelle (2) an der Heatpipe angeordnet ist.

7. Beleuchtungsvorrichtung nach Anspruch 5 oder 6, **dadurch gekennzeichnet, dass** die im Betrieb der Lichtquelle (2) generierte Wärme über die Heatpipe an einen zumindest teilweise außerhalb des Gehäuses (3) angeordneten Kühlkörper abgeführt wird.

8. Beleuchtungsvorrichtung nach einem der vorhergehenden Ansprüche, **dadurch gekennzeichnet, dass** die Lichtquelle (2) monochromatisches Licht erzeugt und ein Konvertierungselement zur Wandlung des Lichts der Lichtquelle (2) in Weißlicht vorgesehen ist.

9. Beleuchtungsvorrichtung nach einem der vorhergehenden Ansprüche, **dadurch gekennzeichnet, dass** die Beleuchturigsvorrichtung (1) eine Signalleuchte und/oder einen Scheinwerfer umfasst.

10. Kraftfahrzeug, umfassend eine oder mehrere Beleuchtungsvorrichtungen (1) nach einem der vorhergehen den Ansprüche.

## Claims

1. An illumination device for a motor vehicle, comprising a light source (2) arranged in the interior of a housing (3) and comprising a number of diodes, and also an optical means (4), arranged in the housing (3), for producing a specified light distribution (P) from the light of the light source (2), wherein a heat sink (5) is provided which is configured such that it absorbs heat generated in operation of the light source (2) substantially without the interposition of the internal air coming from the interior of the housing and emits the absorbed heat to the external air coming from outside the housing (3) substantially without the interposition of the internal air, wherein the heat sink (5) comprises a cooling body arranged in the interior of the housing (3), on which body the light source (2) is arranged and on which heat generated in operation of the light source (2) is dissipated, wherein at least one cooling duct (6), which is separated from the internal air, for transporting external air through the cooling body is passed through the cooling body,
**characterised in that** the diodes are laser diodes, and thermal insulation is provided in a region of the outside of the cooling body (5) and/or of the cooling duct (6) at which no heat transfer between the light source (2) and cooling body and/or cooling duct (6) occurs.

2. An illumination device according to Claim 1, **characterised in that** the cooling body comprises lamellae and/or ribs and/or pins, and/or is at least partially a solid body and/or at least partially a hollow body.

3. An illumination device according to one of the preceding claims, **characterised in that** a fan (7) for supplying external air to the heat sink (5) is provided, the fan (7) preferably being arranged outside the housing (3).

4. An illumination device according to Claim 3, **characterised in that** the fan (7) is provided in the cooling duct (6), the fan (7) preferably transporting up cooler air from a cooler point of the motor vehicle.

5. An illumination device according to one of the preceding claims, **characterised in that** the heat sink (5) comprises a heatpipe.

6. An illumination device according to Claim 5, **characterised in that** the light source (2) is arranged on the heatpipe.

7. An illumination device according to Claim 5 or Claim 6, **characterised in that** the heat generated in operation of the light source (2) is dissipated via the heatpipe to a cooling body arranged at least partially outside the housing (3).

8. An illumination device according to one of the preceding claims, **characterised in that** the light source (2) produces monochromatic light and a converting element for converting the light from the light source (2) into white light is provided.

9. An illumination device according to one of the preceding claims, **characterised in that** the illumination device (1) comprises an indicator light and/or a headlight.

10. A motor vehicle, comprising one or more illumination devices (1) according to one of the preceding claims.

## Revendications

1. Dispositif d'éclairage destiné à un véhicule comprenant une source de lumière (2) montée à la partie interne d'un boîtier (3) et constituée d'un ensemble de diodes ainsi qu'un dispositif optique (4) monté dans le boîtier (3) pour produire une distribution (P) prédéfinie de la lumière à partir de la lumière de la source de lumière (2), ce dispositif d'éclairage comprenant un dissipateur thermique (5) conformé de façon à recueillir la chaleur produite lors du fonctionnement de la source de lumière (2), essentiellement sans interposition de l'air interne provenant de l'intérieur du boîtier, et à évacuer la chaleur recueillie dans l'air externe provenant de l'extérieur du boîtier (3) essentiellement sans interposition de l'air interne, le dissipateur thermique (5) comprenant un corps de refroidissement monté à la partie interne du boîtier (3) sur lequel est montée la source de lumière (2) et sur lequel la chaleur générée lors du fonctionnement de la source de lumière (2) est évacuée, au moins un canal de refroidissement (6) séparé de l'air interne passant au travers du corps de refroidissement pour permettre le transport de l'air externe au travers du corps de refroidissement,
**caractérisé en ce que**
les diodes sont des diodes laser, et, dans une zone de la face externe du corps de refroidissement (5) et/ou du canal de refroidissement (6) au niveau de laquelle il n'y a pas de transfert de chaleur entre la source de lumière (2) et le corps de refroidissement et/ou le canal de refroidissement (6), il est prévu une isolation thermique.

2. Dispositif d'éclairage conforme à la revendication 1,
**caractérisé en ce que**
le corps de refroidissement comporte des ailettes et/ou des nervures et/ou des broches, et/ou est au moins partiellement un corps plein et/ou est au moins partiellement un corps creux.

3. Dispositif d'éclairage conforme à l'une des revendications précédentes,
**caractérisé en ce qu'**
il est prévu un ventilateur (7) permettant l'amenée d'air externe vers le dissipateur thermique (5), le ventilateur (7) étant de préférence installé à l'extérieur du boîtier (3).

4. Dispositif d'éclairage conforme à la revendication 3,
**caractérisé en ce que**
le ventilateur (7) est situé dans le canal de refroidissement (6), ce ventilateur (7) transportant de préférence de l'air plus froid provenant d'un côté plus froid du véhicule.

5. Dispositif d'éclairage conforme à l'une des revendications précédentes,
**caractérisé en ce que**
le dissipateur thermique (5) comporte un caloduc.

6. Dispositif d'éclairage conforme à la revendication 5,
**caractérisé en ce que**
la source de lumière (2) est montée sur le caloduc.

7. Dispositif d'éclairage conforme à la revendication 5 ou 6,
**caractérisé en ce que**
la chaleur générée lors du fonctionnement de la source de lumière (2) est évacuée par le caloduc sur un corps de refroidissement installé au moins partiellement à l'extérieur du boîtier (3).

8. Dispositif d'éclairage conforme à l'une des revendications précédentes,
**caractérisé en ce que**
la source de lumière (2) produit de la lumière monochromatique et il est prévu un élément convertisseur permettant de transformer la lumière de la source de lumière (2) en lumière blanche.

9. Dispositif d'éclairage conforme à l'une des revendications précédentes,
**caractérisé en ce qu'**
il comporte un feu de signalisation et/ou un phare.

10. Véhicule comprenant au moins un dispositif d'éclairage (1) conforme à l'une des revendications précédentes.
